# DEMANDE DE BREVET EUROPEEN

(11) **EP 4 745 678 A1**
(43) Date de publication de la demande: **20.05.2026**
(21) Numéro de dépôt: 24213825.3
(22) Date de dépôt: 19.11.2024
(51) Int. Cl.: G04B 9/00

(54) **MOUVEMENT HORLOGER COMPRENANT UN DISPOSITIF D` AFFICHAGE DE RÉSERVE DE MARCHE COMPRENANT UN MÉCANISME PLANÉTAIRE**

(71) Demandeur: Montres Breguet S.A., 1344 L'Abbaye (CH)
(72) Inventeur: FRIDERICI, Pascal, 1341 L Orient (CH)
(74) Mandataire: ICB SA

(57) **Abrégé**

L'invention concerne un mouvement horloger comprenant au moins un barillet (11, 12) et un dispositif d'affichage de réserve de marche (10), ledit dispositif comprenant :
- un dispositif de remontage comprenant un rouage de remontoir (22),
- un rouage réducteur (15) engrené par le ou l'un des barillets (11 ; 12),
- un différentiel (13) agencé de sorte à relier cinématiquement le rouage de remontoir (22) et le barillet (11) par une première entrée du différentiel (13), ledit différentiel (13) comprenant une deuxième entrée par laquelle il est relié au rouage réducteur (15), et comprenant une sortie,
- un module d'affichage de réserve de marche (16) comprenant un mécanisme planétaire (160) coopérant avec la sortie du différentiel (13).

## Description

### Domaine technique de l'invention

L'invention relève du domaine de l'horlogerie et concerne en particulier un mouvement horloger comprenant un dispositif d'affichage de réserve de marche comprenant un mécanisme planétaire.

### Arrière-plan technologique

Dans un mouvement horloger, un dispositif d'affichage de réserve de marche est une complication horlogère permettant à un utilisateur de connaitre le niveau d'énergie disponible pour l'affichage de l'heure ou de toute autre indication temporelle. En d'autres termes, un dispositif d'affichage de réserve de marche permet d'indiquer le niveau de charge du ou des barillets dont est doté le mouvement horloger.

Un dispositif d'affichage de réserve de marche comporte un indicateur de réserve de marche, tel qu'une aiguille, et un différentiel reliant l'indicateur au(x) barillet(s), tel que décrit dans le document EP3333637.

Les dispositifs d'affichage de réserve de marche comportent généralement beaucoup de composants afin de présenter des rapports de réduction adéquats entre le ou les barillets du mouvement horloger et l'indicateur de réserve de marche. Ces nombreux composants impactent sensiblement le coût des mouvements horlogers dans lesquels ils sont intégrés et nécessitent un volume important pour leur intégration au sein desdits mouvements horlogers.

### Résumé de l'invention

L'invention résout les inconvénients précités en proposant à cet effet, un mouvement horloger comprenant au moins un barillet et un dispositif d'affichage de réserve de marche.

Le dispositif d'affichage de réserve de marche comprend un dispositif de remontage comprenant un rouage de remontoir, un rouage réducteur engrené par le ou l'un des barillets, et un différentiel agencé de sorte à relier cinématiquement le rouage de remontoir et le barillet par une première entrée du différentiel. Le différentiel comprend une deuxième entrée par laquelle il est relié au rouage réducteur, et une sortie. La première et la seconde entrée et la sortie du différentiel sont préférentiellement agencées de manière coaxiale les unes par rapport aux autres.

Le dispositif d'affichage de réserve de marche comprend en outre un module d'affichage de réserve de marche comprenant un mécanisme planétaire coopérant avec la sortie du différentiel.

Ces caractéristiques permettent avantageusement de réduire le nombre de composants du dispositif d'affichage de réserve de marche, et par voie de conséquence, le volume qu'il présente.

En outre, grâce au mécanisme de planétaire, le rapport de réduction entre le ou les barillets et un indicateur de réserve de marche du module d'affichage de réserve de marche peut être relativement important, dans un volume relativement restreint.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, le mécanisme planétaire comporte une roue d'entrée de planétaire chassée sur un axe de planétaire doté d'un pignon de planétaire en prise avec un satellite. Le mécanisme planétaire comporte en outre une couronne immobilisée sur une structure du mouvement horloger et comportant une denture intérieure par laquelle la couronne est engrenée avec le satellite.

Le satellite est porté par un porte-satellite apte à entraîner un pignon de sortie de planétaire en rotation autour de l'axe de planétaire.

Dans des modes particuliers de réalisation, le porte-satellite est ajusté à friction sur le pignon de sortie de planétaire.

Dans des modes particuliers de réalisation, le module d'affichage de réserve de marche comporte un axe d'indicateur de réserve de marche agencé de façon mobile en rotation dans la couronne et solidaire en rotation avec le pignon de sortie de planétaire de sorte que la rotation de ce dernier entraîne la rotation de l'axe d'indicateur de réserve de marche.

Dans des modes particuliers de réalisation, le différentiel comporte un satellite de différentiel porté par un porte-satellite de différentiel fixé libre en rotation sur un axe de différentiel, le porte-satellite de différentiel constituant la première entrée du différentiel et engrenant avec le barillet.

Dans des modes particuliers de réalisation, la deuxième entrée du différentiel est constituée par un mobile solaire monté mobile en rotation sur l'axe de différentiel, le mobile solaire comprenant une roue solaire engrenant avec le rouage réducteur et un pignon solaire engrenant avec le satellite de différentiel.

Dans des modes particuliers de réalisation, la sortie du différentiel est formée par une première et une seconde roue de sortie fixée à l'axe de différentiel de manière solidaire en rotation.

Dans des modes particuliers de réalisation, le mécanisme planétaire coopère avec la sortie du différentiel par l'intermédiaire d'un mobile de réduction, le mobile de réduction comprenant une roue de réduction engrenant avec la seconde roue de sortie du différentiel, et un pignon de réduction engrenant avec la roue d'entrée de planétaire.

Dans des modes particuliers de réalisation, le mouvement horloger comprend un premier et un second barillet comportant chacun une roue de rochet engrenant l'une et l'autre avec un renvoi, le premier barillet comprenant un tambour par lequel il est relié au différentiel et le second barillet comprenant un tambour par lequel il est relié au rouage réducteur.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue en perspective de dessous de deux barillets et d'un dispositif d'affichage de réserve de marche d'un mouvement horloger selon un exemple préféré de réalisation de l'invention,
- la figure 2 représente une vue en perspective de dessus de deux barillets et d'un dispositif d'affichage de réserve de marche d'un mouvement horloger selon un exemple préféré de réalisation de l'invention,
- la figure 3 représente une vue de détail de la figure 2, sur laquelle est visible un différentiel du dispositif d'affichage et un mécanisme planétaire,
- la figure 4 représente une vue en coupe du différentiel du dispositif d'affichage de réserve de marche de la figure 3,
- la figure 5 représente une vue en coupe du mécanisme planétaire du dispositif d'affichage de réserve de marche de la figure 3.

On note que les figures ne sont pas nécessairement dessinées à l'échelle pour des raisons de clarté.

### Description détaillée de l'invention

Les figures 1 et 2 montrent deux barillets et un dispositif d'affichage de réserve de marche 10 d'un mouvement horloger selon un exemple préféré de l'invention.

Comme visible sur la figure 1, le mouvement horloger selon l'invention comporte un premier barillet 11 et un second barillet 12 reliés cinématiquement l'un à l'autre par un renvoi 20 et comprenant chacun un ressort de barillet, de façon connue en soi par l'homme du métier.

Plus précisément, les premier et second barillets 11 et 12 comportent chacun un tambour 110 et 120, et une roue de rochet 111 et 121 engrenant préférentiellement l'une et l'autre avec le renvoi 20.

Le tambour 110 du premier barillet 11 coopère avec un cliquet 21 de sorte que ledit tambour 110 est bloqué dans un sens de rotation par ledit cliquet 21, de façon connue par l'homme du métier. Le ressort du second barillet 12 se désarme lors de la marche du mouvement horloger de façon connue en tant que telle, et entraîne en rotation un rouage de finissage (non représenté sur les figures) par l'intermédiaire du tambour 120.

Le dispositif d'affichage de réserve de marche 10 comporte un différentiel 13 cinématiquement interposé entre un rouage de remontoir 22 d'un dispositif de remontage et le premier barillet 11. En d'autres termes, le différentiel 13 est agencé de sorte à relier cinématiquement le rouage de remontoir 22 et le premier barillet 11.

Le dispositif de remontage peut être sollicité par le biais d'une couronne de remontoir reliée à une tige de remontoir, et/ou par le biais d'une masse oscillante. Le dispositif de remontage est connu en tant que tel par l'homme du métier, il n'est donc pas décrit plus en détail dans la suite du texte.

Le différentiel 13 coopère avec le tambour 110 du premier barillet 11 par le biais d'une première entrée constituée, dans l'exemple de réalisation de l'invention représenté sur les figures, par un porte-satellite de différentiel 130 portant un satellite de différentiel 131. Plus précisément, le différentiel 13 comporte un axe de différentiel 132 sur lequel est monté libre en rotation le porte-satellite de différentiel 130, tel que le montre en particulier la figure 4.

Le différentiel 13 comprend, par ailleurs, une deuxième entrée reliée au second barillet 12 par le biais d'un rouage réducteur 15. La deuxième entrée est constituée par un mobile solaire 133 monté libre en rotation sur l'axe de différentiel 132, ledit mobile solaire 133 comprenant une roue solaire 1331 engrenant avec le rouage réducteur 15 et un pignon solaire engrenant avec le satellite de différentiel 131.

L'armage des ressorts des premier et second barillets 11 et 12 est réalisé par l'entraînement du tambour 110 du premier barillet 11 par le porte-satellite de différentiel 130, dans un sens de rotation donné, à la suite d'une sollicitation du rouage de remontoir 22 dans un sens de remontage.

Comme le montre la figure 4, le différentiel 13 comporte une sortie constituée par une première roue de sortie 134 et une seconde roue de sortie 135 chassées sur l'axe de différentiel 132. La première roue de sortie 134 engrène avec le satellite de différentiel 131, de sorte que le satellite de différentiel 131 est apte à rouler autour de la première roue de sortie 134 ou à l'entraîner en rotation.

Avantageusement, les première et seconde entrées et les première et seconde roues de sortie 134 et 135 du différentiel 13 sont ainsi agencées de façon coaxiale les unes avec les autres. Cette caractéristique permet de réduire le volume occupé par le différentiel 13 au sein du mouvement horloger. Cet agencement particulièrement compact permet de participer à la réduction du volume nécessaire au sein du mouvement horloger pour intégrer le différentiel 13.

Le dispositif d'affichage de réserve de marche 10 comporte un module d'affichage de réserve de marche 16 coopérant avec la sortie du différentiel 13, et plus précisément avec la seconde roue de sortie 135. En particulier, la seconde roue de sortie 135 est reliée à un mécanisme planétaire 160 du module d'affichage de réserve de marche 16, préférentiellement par l'intermédiaire d'un mobile de réduction 17, comme représenté en détail sur la figure 4.

Dans l'exemple de réalisation représenté sur les figures et en particulier visible sur la figure 5, le mécanisme planétaire 160 comporte une roue d'entrée de planétaire 161 engrenant avec le mobile de réduction 17. La roue d'entrée de planétaire 161 est chassée sur un axe de planétaire 162 comprenant un pignon de planétaire en prise avec un satellite 163 porté par un porte-satellite 164.

En particulier, le mobile de réduction 17 comprend une roue de réduction engrenant avec la seconde roue de sortie 135 du différentiel 13, et un pignon de réduction engrenant avec la roue d'entrée de planétaire 161.

Le mécanisme planétaire 160 comporte en outre une couronne 165 présentant une denture intérieure avec laquelle est engrené le satellite 163. Comme visible sur les figures 2 et 3, la couronne 165 est fixée sans degré de liberté sur une structure du mouvement horloger, par exemple un pont ou une platine.

Le mécanisme planétaire 160 comprend en outre un pignon de sortie de planétaire 166 apte à être entraîné en rotation autour de l'axe de planétaire 162. Plus précisément, le pignon de sortie de planétaire 166 est monté libre en rotation sur l'axe de planétaire 162.

Comme visible sur les figures 2, 3 et 5, le porte-satellite 164 est préférentiellement ajusté à friction sur le pignon de sortie de planétaire 166. Le porte-satellite 164 est donc apte à transmettre un couple au pignon de sortie de planétaire 166 de sorte à l'entraîner en rotation, jusqu'à un couple maximal à partir duquel le porte-satellite 164 glisse sur ledit pignon de sortie de planétaire 166.

Dans l'exemple de réalisation de l'invention visible sur les figures, et en particulier sur les figures 3 à 5, le porte-satellite 164 est constitué d'une jante portant le satellite 163 et de deux bras élastiques dont les extrémités sont reliées à la jante. Les bras élastiques sont agencés de sorte à définir un trou dans lequel est engagée une portion annulaire du pignon de sortie de planétaire 166.

Avantageusement, le module d'affichage de réserve de marche 16 comporte un axe d'indicateur de réserve de marche 167 agencé de façon mobile en rotation dans la couronne 165, c'est-à-dire dans le corps de la pièce formant la couronne 165, tel que visible sur les figures 3 et 5 en particulier. Cet axe d'indicateur de réserve de marche 167 est solidaire en rotation avec le pignon de sortie de planétaire 166, de sorte que la rotation de ce dernier entraîne la rotation de l'axe d'indicateur de réserve de marche 167. Plus particulièrement, un râteau 168 est chassé sur l'axe d'indicateur de réserve de marche 167 et engrène avec le pignon de sortie de planétaire 166. Un indicateur (non représenté sur les figures), tel qu'une aiguille ou un disque, est fixé sur l'axe d'indicateur de réserve de marche 167.

Avantageusement, le module d'affichage de réserve de marche 16 comporte un ressort 169 agencé en appui contre l'axe d'indicateur de réserve de marche 167 de sorte à le soumettre à un effort de rappel. En particulier, le râteau 168 peut présenter une encoche dans laquelle est logée une extrémité du ressort 169.

De manière connue, l'axe d'indicateur de réserve de marche 167 présente deux positions angulaires extrêmes, dans l'une desquelles il indique l'armage complet des ressorts de barillets, et dans l'autre desquelles il indique le désarmage complet des ressorts de barillet. Ces positions angulaires extrêmes sont, par exemple, délimitées par des butées d'extrémité (non représentées sur les figures) fixées à la couronne 165 ou à une structure du mouvement horloger, tel qu'une platine ou un pont, et contre lesquelles l'axe d'indicateur de réserve de marche 167, en particulier le râteau 168, est destiné à reposer en appui.

En résumé, lorsque le rouage de remontoir 22 est sollicité dans le sens de remontage, le tambour 110 du premier barillet 11 est entraîné en rotation par l'intermédiaire du porte-satellite de différentiel 130, comme le représentent les flèches épaisses sur les figures. Le porte-satellite de différentiel 130 entraîne le satellite de différentiel 131 dans un déplacement circulaire centré autour de l'axe de différentiel 132. Le satellite de différentiel 131 tourne alors autour de la première roue de sortie 134 en l'entraînant en rotation et roule autour du pignon solaire sans lui transmettre de mouvement.

La seconde roue de sortie 135 est entraînée en rotation par la première roue de sortie 134 et provoque la rotation de la roue d'entrée de planétaire 161 par l'intermédiaire du mobile de réduction 17. Comme visible sur la figure 5 en particulier, en tournant, la roue d'entrée de planétaire 161 provoque la rotation du satellite 163 autour de son axe et autour de l'axe de planétaire 162, et par conséquent la rotation du porte-satellite 164. Le porte-satellite 164 transmet par friction un couple au pignon de sortie de planétaire 166, entraînant sa rotation, ce qui provoque la rotation du râteau 168 et par voie de conséquence le déplacement de l'axe d'indicateur de réserve de marche 167.

L'axe d'indicateur de réserve de marche 167 est entraîné dans un sens dans lequel l'indicateur indique une augmentation de la réserve de marche.

Ce déplacement est effectué jusqu'à ce que l'axe d'indicateur de réserve de marche 167 atteigne l'une de ses positions angulaires extrêmes, le porte-satellite 164 glissant alors contre le pignon de sortie de planétaire 166 du fait du blocage de la rotation du râteau 168 par la butée d'extrémité.

Lors du déplacement décrit ci-avant, le second barillet 12 est progressivement armé par le premier barillet 11. En particulier, une fois le ressort du second barillet 12 suffisamment armé, il entraîne le tambour 120 du second barillet 12 en rotation de sorte à déclencher l'actionnement du rouage de finissage, et donc de la marche du mouvement horloger. La rotation du tambour 120 du second barillet 12 provoque la rotation de la roue solaire 1331 par l'intermédiaire du rouage réducteur 15.

Par ailleurs, lorsque le rouage de remontoir 22 n'est pas sollicité et que les ressorts des premier et second barillets 11 et 12 se déchargent, c'est-à-dire, lors de la marche du mouvement horloger, le tambour 120 du second barillet 12 transmet, par l'intermédiaire du rouage réducteur 15, un mouvement de rotation à la roue solaire 1331, tel que décrit précédemment, et au satellite de différentiel 131.

Lors de sa rotation, le satellite de différentiel 131 entraîne la rotation de la première roue de sortie 134 du différentiel, et par voie de conséquence, la rotation de la seconde roue de sortie 135 du différentiel. La roue d'entrée de planétaire 161 est alors entraînée en rotation par le mobile de réduction 17, et entraîne à son tour le porte-satellite 164, via le satellite 163.

De manière analogue à ce qui a été décrit précédemment, le porte-satellite 164 transmet par friction un couple au pignon de sortie de planétaire 166, entraînant sa rotation, ce qui provoque la rotation du râteau 168 et par voie de conséquence le déplacement de l'axe d'indicateur de réserve de marche 167.

L'axe d'indicateur de réserve de marche 167 est entraîné dans un sens dans lequel l'indicateur indique une diminution de la réserve de marche.

L'agencement du différentiel 13 et du mécanisme planétaire 160 permet avantageusement d'offrir une grande réduction de mouvement entre la rotation du tambour 110 du premier barillet 11 et celle de l'indicateur de réserve de marche dans un volume restreint, lors de l'armage du ressort du premier barillet 11. A titre d'exemple, l'indicateur de réserve de marche peut être entraîné d'une fraction de tour, par exemple entre 0,1 et 0,2 tour, lorsque le tambour 110 du premier barillet 11 est entraîné de plusieurs dizaines de tours, par exemple entre 25 et 30 tours.

De manière analogue, lors du déchargement des ressorts des premier et second barillets 11 et 12, grâce au rouage réducteur 15, et grâce à l'agencement du différentiel 13 et du mécanisme planétaire 160, le tambour 120 du second barillet 12 peut réaliser plusieurs dizaines de tours, par exemple entre 25 et 30 tours, et entraîner l'indicateur de réserve de marche à réaliser une fraction de tour, par exemple entre 0,1 et 0,2 tour.

Dans un autre exemple de réalisation de l'invention non représenté sur les figures, il est envisageable que le mouvement horloger selon l'invention comporte un unique barillet comprenant un ressort de barillet de façon connue en soi par l'homme du métier. Le barillet comporte également un tambour et une roue de rochet.

Dans cet exemple de réalisation, la roue de rochet est reliée cinématiquement au porte-satellite de différentiel de sorte à être entraînée en rotation par cette dernière, à la suite d'une sollicitation du rouage de remontoir 22 dans un sens de remontage. On comprend que cette caractéristique permet d'armer le ressort du barillet. Dans cet exemple de réalisation de l'invention, un renvoi 20 est interposé entre la roue de rochet et le porte-satellite de différentiel.

De façon analogue à ce qui a été décrit précédemment, la roue de rochet coopère avec un cliquet de sorte qu'elle est bloquée en rotation lors de la marche du mouvement horloger. Seul le tambour est alors entraîné en rotation sous l'effet du désarmage du ressort de barillet.

Le tambour est relié à la deuxième entrée du différentiel 13, c'est-à-dire la roue solaire 1331, par le biais du rouage réducteur 15.

De manière plus générale, il est à noter que les modes de mise en oeuvre et de réalisation considérés ci-dessus ont été décrits à titre d'exemples non limitatifs, et que d'autres variantes sont par conséquent envisageables.

Notamment, il est envisageable que le module d'affichage de réserve de marche 16 comporte au moins une roue de renvoi engrenant avec un mobile portant un indicateur de réserve de marche afin de déporter l'affichage de réserve de marche.

## Revendications

1. Mouvement horloger comprenant au moins un barillet (11, 12) et un dispositif d'affichage de réserve de marche (10), le mouvement horloger étant **caractérisé en ce que** ledit dispositif comprend :
- un dispositif de remontage comprenant un rouage de remontoir (22),
- un rouage réducteur (15) engrené par le ou l'un des barillets (11 ; 12),
- un différentiel (13) agencé de sorte à relier cinématiquement le rouage de remontoir (22) et le barillet (11) par une première entrée du différentiel (13), ledit différentiel (13) comprenant une deuxième entrée par laquelle il est relié au rouage réducteur (15), et comprenant une sortie,
- un module d'affichage de réserve de marche (16) comprenant un mécanisme planétaire (160) coopérant avec la sortie du différentiel (13).

2. Mouvement horloger selon la revendication 1, dans lequel le mécanisme planétaire (160) comporte une roue d'entrée de planétaire (161) chassée sur un axe de planétaire (162) doté d'un pignon de planétaire en prise avec un satellite (163), le mécanisme planétaire (160) comporte en outre une couronne (165) immobilisée sur une structure du mouvement horloger et comportant une denture intérieure avec laquelle est engrenée le satellite (163), le mécanisme planétaire (160) comprenant un porte-satellite (164) portant le satellite (163) et étant apte à entraîner un pignon de sortie de planétaire (166) en rotation autour de l'axe de planétaire (162).

3. Mouvement horloger selon la revendication 2, dans lequel le module d'affichage de réserve de marche (16) comporte un axe d'indicateur de réserve de marche (167) agencé de façon mobile en rotation dans la couronne (165) et solidaire en rotation avec le pignon de sortie de planétaire (166) de sorte que la rotation de ce dernier entraîne la rotation de l'axe d'indicateur de réserve de marche (167).

4. Mouvement horloger selon la revendication 2 ou 3, dans lequel le porte-satellite (164) est monté à friction sur le pignon de sortie de planétaire (166).

5. Mouvement horloger selon l'une des revendications 1 à 4, dans lequel le différentiel (13) comporte un satellite de différentiel (131) porté par un porte-satellite de différentiel (130) fixé libre en rotation sur un axe de différentiel (132), le porte-satellite de différentiel (130) constituant la première entrée du différentiel (13) et engrenant avec le barillet (11).

6. Mouvement horloger selon la revendication 5, dans lequel la deuxième entrée du différentiel (13) est constituée par un mobile solaire (133) monté mobile en rotation sur l'axe de différentiel (132), le mobile solaire (133) comprenant une roue solaire (1331) engrenant avec le rouage réducteur (15) et un pignon solaire engrenant avec le satellite de différentiel (131).

7. Mouvement horloger selon l'une des revendications 5 ou 6, dans lequel la sortie du différentiel (13) est formée par une première et une seconde roue de sortie (134, 135) fixée à l'axe de différentiel (132) de manière solidaire en rotation.

8. Mouvement horloger selon les revendications 2 et 7, dans lequel le mécanisme planétaire (160) coopère avec la sortie du différentiel (13) par l'intermédiaire d'un mobile de réduction (17), le mobile de réduction (17) comprenant une roue de réduction engrenant avec la seconde roue de sortie (135) du différentiel (13), et un pignon de réduction engrenant avec la roue d'entrée de planétaire (161).

9. Mouvement horloger selon l'une des revendications 1 à 8, comprenant un premier et un second barillet (11, 12) comportant chacun une roue de rochet (111, 121) engrenant l'une et l'autre avec un renvoi (20), le premier barillet (11) comprenant un tambour (110) par lequel il est relié au différentiel (13) et le second barillet (12) comprenant un tambour (120) par lequel il est relié au rouage réducteur (15).
